# EUROPÄISCHE PATENTSCHRIFT

(11) **EP 3 082 558 B1**
(45) Veröffentlichungstag und Bekanntmachung des Hinweises auf die Patenterteilung: **30.08.2017**
(21) Anmeldenummer: 14812746.7
(22) Anmeldetag: 17.12.2014
(51) Int. Cl.: A47L 15/50

(54) **HEBEVORRICHTUNG UND WASSERFÜHRENDES HAUSHALTSGERÄT**
LIFTING DEVICE AND WATER-BEARING DOMESTIC APPLIANCE
DISPOSITIF DE LEVAGE ET APPAREIL DOMESTIQUE À CIRCULATION D'EAU

(30) Priorität: 20.12.2013 DE 102013226910
(43) Veröffentlichungstag der Anmeldung: 26.10.2016
(73) Patentinhaber: BSH Hausgeräte GmbH, 81739 München (DE)
(72) Erfinder: GERSTNER, Norbert, 89542 Herbrechtingen (DE); GLEIXNER, Marco, 89429 Bachhagel (DE); KIECHLE, Franz, 89312 Günzburg (DE)
(86) Internationale Anmeldenummer: PCT/EP2014/078219
(87) Internationale Veröffentlichungsnummer: WO 2015/091646

(56) Entgegenhaltungen:
- EP-A2- 0 147 815
- EP-A2- 2 424 421
- WO-A1-2005/104924

## Beschreibung

Die vorliegende Erfindung betrifft eine Hebevorrichtung für eine Spülgutaufnahme eines wasserführenden Haushaltsgeräts und ein wasserführendes Haushaltsgerät.

Eine Geschirrspülmaschine weist einen Spülbehälter und zumindest eine in den Spülbehälter hinein oder aus diesem heraus verlagerbare Spülgutaufnahme auf. Insbesondere kann die Geschirrspülmaschine mehrere übereinander angeordnete Spülgutaufnahmen wie beispielsweise einen Unterkorb, einen Oberkorb oder einen Besteckkorb aufweisen. Da der Unterkorb nahe einem Boden des Spülbehälters angeordnet ist, ist es zum Beladen und Entladen des Unterkorbes erforderlich, dass der Benutzer in die Knie geht oder sich zum Unterkorb hin bückt.

Die Druckschrift WO 2005/104924 A1 offenbart eine Hebevorrichtung für einen Unterkorb eines Geschirrspülers. Mit Hilfe der Hebevorrichtung kann der Unterkorb von einer unteren Position in eine obere Position angehoben oder von der oberen Position in die untere Position abgesenkt werden.

Die Druckschrift EP 0 147 815 A2 offenbart eine Geschirrspülmaschine mit einem Spülraum zur Aufnahme von Geschirr, wobei der Spülraum eine durch eine Türe verschließbare Beschickungsöffnung aufweist, wobei der Spülraum mindestens eine Halterung für einen Geschirrträger aufweist, wobei die Halterung für den Geschirrträger als Koppel eines Kurbelgetriebes ausgebildet ist und wobei die Schwenkachse der der Beschickungsöffnung benachbarten Kurbel nahe der Beschickungsöffnung und die Schwenkachse der anderen Kurbel in etwa in dem Mittelbereich des Spülraums liegen. Das Kurbelgetriebe ist als Parallelkurbel ausgebildet, die Länge der Kurbeln entspricht etwa der lichten Höhe des Spülraums und die Halterung für den Geschirrträger weist in Seitensicht eine L-förmige Gestalt mit einem Vertikalschenkel und einem Horizontalschenkel auf. Weiterhin besitzt der Vertikalschenkel übereinanderliegende Kragarme mit jeweils darüber liegenden hinterschnittenen Laschen zum Auflegen und Einhängen von Geschirrträgern und an dem Horizontalschenkel sind die Kurbeln der Parallelkurbel angelenkt.

Vor diesem Hintergrund besteht eine Aufgabe der vorliegenden Erfindung, eine verbesserte Hebevorrichtung zur Verfügung zu stellen.

Demgemäß wird eine Hebevorrichtung für eine Spülgutaufnahme eines wasserführenden Haushaltsgeräts vorgeschlagen, wobei die Spülgutaufnahme wahlweise in einen Spülbehälter des wasserführenden Haushaltsgeräts hinein oder aus diesem heraus verlagerbar ist. Die Hebevorrichtung ist dazu eingerichtet, die Spülgutaufnahme beim Herausverlagern aus dem Spülbehälter anzuheben und beim Hineinverlagern in den Spülbehälter abzusenken. Die Hebevorrichtung weist eine Antriebseinrichtung und eine Steuereinrichtung auf, wobei die Steuereinrichtung dazu eingerichtet ist, die Antriebseinrichtung bei einem manuellen Verlagern der Spülgutaufnahme derart anzusteuern, dass die Antriebseinrichtung das manuelle Verlagern der Spülgutaufnahme mit einer Unterstützungskraft unterstützt.

Das wasserführende Haushaltsgerät ist vorzugsweise eine Geschirrspülmaschine. Die Antriebseinrichtung kann insbesondere dazu eingerichtet sein, bei einem manuellen Verlagern der Spülgutaufnahme die Antriebseinrichtung derart anzusteuern, dass die Antriebseinrichtung das manuelle Verlagern der Spülgutaufnahme mit einem Unterstützungsdrehmoment unterstützt. Die Spülgutaufnahme ist vorzugsweise eine untere Spülgutaufnahme oder ein Unterkorb der Geschirrspülmaschine. Über der unteren Spülgutaufnahme kann in dem Spülbehälter eine obere Spülgutaufnahme oder ein Oberkorb oder Besteckkorb angeordnet sein. Dadurch, dass die Antriebseinrichtung lediglich das manuelle Verlagern unterstützt und nicht selbsttätig die Spülgutaufnahme aus dem Spülbehälter heraus oder in diesen hinein verlagert, wird eine unerwünschte Bewegung, beispielsweise ein unerwünschtes vollständiges Herausverlagern der Spülgutaufnahme aus dem Spülbehälter zuverlässig verhindert. Hierdurch besteht keine Verletzungsgefahr für den Benutzer. Insbesondere ist die Hebevorrichtung dazu eingerichtet, die untere Spülgutaufnahme auf die gleiche Höhe wie die obere Spülgutaufnahme und gleichzeitig vor die obere Spülgutaufnahme zu verlagern.

Gemäß einer Ausführungsform ist die Steuereinrichtung dazu eingerichtet, die Antriebseinrichtung bei einem manuellen Verlagern der Spülgutaufnahme in Abhängigkeit von einer manuellen Betätigungskraft anzusteuern.

Insbesondere ist die Unterstützungskraft proportional zu der manuellen Betätigungskraft. Vorzugsweise besteht eine direkte Proportionalität zwischen der manuellen Betätigungskraft und der Unterstützungskraft. Das heißt, je höher die manuelle Betätigungskraft ist, desto höher ist die von der Antriebseinrichtung aufgewendete Unterstützungskraft. Dies ergibt einen besonders hohen Bedienkomfort.

Gemäß einer weiteren Ausführungsform weist die Hebevorrichtung eine Sensoreinrichtung zum Erfassen der manuellen Betätigungskraft auf.

Die Sensoreinrichtung kann Bestandteil der Antriebseinrichtung oder der Steuereinrichtung sein. Vorzugsweise sind die Antriebseinrichtung, die Steuereinrichtung und die Sensoreinrichtung eine gemeinsame kompakte Baugruppe. Hierdurch kann die Hebevorrichtung auch bei beengten Platzverhältnissen Anwendung finden.

Gemäß einer weiteren Ausführungsform weist die Sensoreinrichtung einen Drehmomentsensor auf.

Hierdurch kann die von dem Benutzer beim manuellen Verlagern aufgebrachte manuelle Betätigungskraft besonders einfach und genau bestimmt werden. Vorzugsweise ermittelt die Steuereinrichtung anhand eines Ausgangssignals des Drehmomentsensors die erforderliche Unterstützungskraft.

Gemäß einer weiteren Ausführungsform ist der Drehmomentsensor auf oder an einer Abtriebswelle der Antriebseinrichtung angeordnet.

Hierdurch ist ein einfacher und platzsparender Einbau des Drehmomentsensors möglich. Durch die direkte Montage des Drehmomentsensors an oder auf der Abtriebswelle ist die vom Benutzer aufgebrachte manuelle Betätigungskraft beziehungsweise ein vom Benutzer aufgebrachte Drehmoment besonders genau bestimmbar.

Gemäß einer weiteren Ausführungsform ist die Steuereinrichtung dazu eingerichtet, die Antriebseinrichtung derart anzusteuern, dass die Spülgutaufnahme bei einem Wegfall der manuellen Betätigungskraft in ihrer aktuellen Position verbleibt.

Unter der aktuellen oder letzten Position ist vorliegend die Position zu verstehen, in der der Benutzer keine manuelle Betätigungskraft mehr auf die Spülgutaufnahme aufbringt. Insbesondere kann beispielsweise in einem Zustand, in dem die Spülgutaufnahme teilweise aus dem Spülbehälter heraus oder in diesen hinein verlagert ist, die Steuereinrichtung die Antriebseinrichtung so ansteuern, dass die Spülgutaufnahme in der letzten Position gehalten wird. Bei einem erneuten manuellen Verlagern der Spülgutaufnahme bringt die Antriebseinrichtung wieder die Unterstützungskraft auf.

Gemäß einer weiteren Ausführungsform ist die Antriebseinrichtung in der aktuellen Position verriegelbar.

Hierzu kann die Antriebseinrichtung eine optionale Verriegelungseinrichtung aufweisen. Die Verriegelungseinrichtung kann beispielsweise eine Verrastung oder eine Bremse aufweisen.

Gemäß einer weiteren Ausführungsform weist die Antriebseinrichtung einen Servomotor auf.

Insbesondere kann die Antriebseinrichtung ein Servomotor sein. Hierdurch ist eine genaue Ansteuerung der Antriebseinrichtung möglich, da der Servomotor stets eine Drehposition der Abtriebswelle an die Steuereinrichtung übermittelt.

Gemäß einer weiteren Ausführungsform ist der Servomotor in oder an einer Seitenwand des wasserführenden Haushaltsgeräts angeordnet.

Vorzugsweise ist der Servomotor zwischen einer Seitenwand des Spülbehälters und der Seitenwand des Haushaltsgeräts angeordnet. Insbesondere ist auch die Steuereinrichtung an oder in der Seitenwand des wasserführenden Haushaltsgeräts positioniert. Hierdurch ergibt sich ein besonders platzsparender Aufbau der Hebevorrichtung.

Gemäß einer weiteren Ausführungsform weist die Hebevorrichtung einen Schwenkarm zum Verlagern der Spülgutaufnahme auf, wobei der Schwenkarm an dem Spülbehälter des wasserführenden Haushaltsgeräts und an der Spülgutaufnahme verschwenkbar befestigt ist.

Mit Hilfe des Schwenkarms kann die Spülgutaufnahme pendelförmig aus dem Spülbehälter heraus oder in diesen hinein verlagert werden. Insbesondere kann hierdurch die Spülgutaufnahme auf gleiche Höhe und vor die obere Spülgutaufnahme verlagert werden. Einer der Schwenkarme ist drehfest mit der Abtriebswelle der Antriebseinrichtung gekoppelt.

Gemäß einer weiteren Ausführungsform weist die Hebevorrichtung zwei voneinander beabstandet angeordnete Schwenkarme auf.

Die Schwenkarme sind vorzugsweise voneinander beabstandet an der Spülgutaufnahme befestigt. Insbesondere sind Endabschnitte der Schwenkarme verschwenkbar an dem Spülbehälter montiert. Die Schwenkarme sind im in den Spülbehälter hineinverlagerten Zustand der Spülgutaufnahme vorzugsweise in Richtung einer Rückwand des Spülbehälters geneigt.

Gemäß einer weiteren Ausführungsform weist die Hebevorrichtung eine Schieneneinrichtung auf, entlang der der Schwenkarm geführt ist.

Hierdurch kann die Spülgutaufnahme besonders weit aus dem Spülbehälter heraus verlagert werden. Hierdurch ist ein noch komfortableres Beladen und Entladen der Spülgutaufnahme möglich.

Gemäß einer weiteren Ausführungsform weist die Hebevorrichtung eine mit der Spülgutaufnahme wirkverbundene Zahnstange und ein sich mit der Zahnstange in Eingriff befindendes Ritzel auf. Das Ritzel ist mit der Antriebseinrichtung wirkverbunden.

Die Zahnstange ist vorzugsweise gekrümmt. Die Zahnstange ist insbesondere teilkreisförmig und ist an einem Mittelpunkt der Teilkreisform verschwenkbar an dem Spülbehälter befestigt. Die Zahnstange ist ferner vorzugsweise zusätzlich mit der Spülgutaufnahme gekoppelt. Das Ritzel ist insbesondere verdrehfest mit der Abtriebswelle der Antriebseinrichtung gekoppelt.

Gemäß einer weiteren Ausführungsform ist die Zahnstange bogenförmig gekrümmt.

Insbesondere ist die Zahnstange kreisbogenförmig gekrümmt. Die Zahnstange kann beispielsweise die Form eines Viertelkreises haben.

Weiterhin wird ein wasserführendes Haushaltsgerät mit einer derartigen Hebevorrichtung vorgeschlagen.

Das wasserführende Haushaltsgerät ist vorzugsweise eine Geschirrspülmaschine.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische Schnittansicht einer Ausführungsform eines wasserführenden Haushaltsgeräts;
- Fig. 2: eine weitere schematische Schnittansicht des wasserführenden Haushaltsgeräts gemäß der Fig. 1;
- Fig. 3: eine schematische Teilschnittansicht des wasserführenden Haushaltsgeräts gemäß der Fig. 1;
- Fig. 4: eine schematische Schnittansicht einer weiteren Ausführungsform eines wasserführenden Haushaltsgeräts;
- Fig. 5: eine schematische Schnittansicht einer weiteren Ausführungsform eines wasserführenden Haushaltsgeräts; und
- Fig. 6: eine schematische Schnittansicht einer weiteren Ausführungsform eines wasserführenden Haushaltsgeräts.

In den Figuren sind gleiche oder funktionsgleiche Elemente mit denselben Bezugszeichen versehen worden, sofern nichts anderes angegeben ist.

Die Fig. 1 und Fig. 2 zeigen jeweils eine schematische Schnittansicht einer Ausführungsform eines wasserführenden Haushaltsgeräts 1. Das wasserführende Haushaltsgerät 1 ist vorzugsweise eine Geschirrspülmaschine. Das Haushaltsgerät 1 weist einen Spülbehälter 2 auf, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 und die Tür 3 können eine Spülkammer 4 des Haushaltsgeräts 1 zum Spülen von Spülgut bilden. Der Spülbehälter 2 kann im Inneren eines Gehäuses 5 des Haushaltsgeräts 1 angeordnet sein. Die Tür 3 ist in der Fig. 1 in ihrer geöffneten Stellung dargestellt. Durch ein Schwenken um eine an einem unteren Ende der Tür 3 vorgesehene Schwenkachse kann die Tür 3 geschlossen oder geöffnet werden.

Der Spülbehälter 2 weist einen Boden 6, eine dem Boden 6 gegenüberliegend angeordnete Decke 7 und eine der Tür 3 gegenüberliegend angeordnete Rückwand 8 auf. Ferner weist der Spülbehälter 2 einander gegenüberliegend angeordnete Seitenwände 9, 10 auf. Der Spülbehälter 2 ist vorzugsweise quaderförmig. Der Spülbehälter 2 ist vorzugsweise aus einem Metallwerkstoff, insbesondere aus einem Metallblech, gefertigt. Der Boden 6 kann auch aus einem Kunststoffmaterial gefertigt sein.

Das Haushaltsgerät 1 weist zumindest eine Spülgutaufnahme 11 auf. Die Spülgutaufnahme 11 ist vorzugsweise kastenförmig. Ein Boden und Seitenwände der Spülgutaufnahme 11 sind gitterförmig. Vorzugsweise weist das Haushaltsgerät 1 mehrere Spülgutaufnahmen 11, 12 auf. Die Anzahl der Spülgutaufnahmen 11, 12 ist beliebig. In der Fig. 1 sind eine untere Spülgutaufnahme 11 oder ein Unterkorb sowie eine obere Spülgutaufnahme 12 oder ein Oberkorb des Haushaltsgeräts 1 gezeigt. Das Haushaltsgerät 1 kann weiterhin einen Besteckkorb aufweisen. Die Spülgutaufnahmen 11, 12 sind vorzugsweise übereinander in dem Spülbehälter 2 angeordnet. Jede Spülgutaufnahme 11, 12 ist wahlweise in den Spülbehälter 2 hinein oder aus diesem heraus verlagerbar. An den Spülgutaufnahmen 11, 12 kann jeweils ein Handgriff 30 vorgesehen sein.

Das Haushaltsgerät 1 umfasst eine Hebevorrichtung 13, die dazu eingerichtet ist, die untere Spülgutaufnahme 11 beim Herausverlagern aus dem Spülbehälter 2 anzuheben und beim Hineinverlagern in den Spülbehälter 2 abzusenken. Die Hebevorrichtung 13 weist, wie die Fig. 3 zeigt, eine Antriebseinrichtung 14 und eine Steuereinrichtung 15 auf. Die Antriebseinrichtung 14 umfasst einen Servomotor 16 oder ist als Servomotor 16 ausgebildet. Die Steuereinrichtung 15 ist mit der Antriebseinrichtung 14 über eine Steuerleitung 17 verbunden. Über die Steuerleitung 17 kann auch eine Stromversorgung der Antriebseinrichtung 14 erfolgen. Die Antriebseinrichtung 14 kann alternativ pneumatisch oder hydraulisch angetrieben sein. Die Antriebseinrichtung 14 beziehungsweise der Servomotor 16 ist in oder an einer Seitenwand 18 des wasserführenden Haushaltsgeräts 1 angeordnet. Wie die Fig. 3 zeigt, sind die Antriebseinrichtung 14 und die Steuereinrichtung 15 zwischen der Seitenwand 10 des Spülbehälters 2 und der Seitenwand 18 des Gehäuses 5 des Haushaltsgeräts 1 positioniert. Die Steuereinrichtung 15 kann weiterhin integral mit der Antriebseinrichtung 14 ausgebildet sein. Hierdurch ergibt sich ein besonders kompakter Aufbau der Hebevorrichtung 13. Insbesondere arbeitet die Steuereinrichtung 15 autark, das heißt, sie arbeitet vorzugsweise unabhängig von einer Steuereinrichtung des wasserführenden Haushaltsgeräts 1. Die Steuereinrichtung des Haushaltsgeräts 1 kann beispielsweise eine Laugenpumpe und/oder eine Heizpumpe ansteuern.

Die Fig. 1 zeigt die Spülgutaufnahme 11 in ihrem in den Spülbehälter 2 hineinverlagerten Ausgangszustand. Die Fig. 2 zeigt die Spülgutaufnahme 11 in ihrem aus dem Spülbehälter 2 herausverlagerten Endzustand. In dem herausverlagerten Zustand ist die untere Spülgutaufnahme 11 zumindest teilweise vor der oberen Spülgutaufnahme 12 angeordnet. Die Steuereinrichtung 15 ist dazu eingerichtet, die Antriebseinrichtung 14 bei einem manuellen Verlagern der Spülgutaufnahme 11 derart anzusteuern, dass die Antriebseinrichtung 14 das manuelle Verlagern der Spülgutaufnahme 11 mit einer Unterstützungskraft unterstützt. An der Spülgutaufnahme kann beidseitig eine Hebevorrichtung 13 vorgesehen sein, wobei vorzugsweise nur eine der beiden Hebevorrichtungen 13 eine Antriebseinrichtung 14 aufweist. Alternativ können beide Hebevorrichtungen 13 eine Antriebseinrichtung 14 umfassen.

Zum Anheben und zum Absenken der Spülgutaufnahme 11 beim Herausverlagern aus dem Spülbehälter oder beim Hineinverlagern in diesen weist die Hebevorrichtung 13 eine Zahnstange 19 auf. Ferner umfasst die Hebevorrichtung 13 ein an der Seitenwand 9, 10 vorgesehenes Ritzel 20. Das Ritzel 20 ist mit einer in der Fig. 3 gezeigten Abtriebswelle 21 der Antriebseinrichtung 14 drehfest verbunden. Die Zahnstange 19 ist insbesondere bogenförmig gekrümmt. Vorzugsweise ist die Zahnstange 19 kreisbogenförmig gekrümmt. Wie die Fig. 1 und Fig. 2 zeigen, kann die Zahnstange 19 die Form eines Viertelkreises haben. Die Zahnstange 19 ist insbesondere an einem Mittelpunkt 32 ihrer Kreisbogenform mit der Seitenwand 9, 10 verschwenkbar befestigt. Die Befestigung kann beispielsweise mit Hilfe eines Niets oder eines Bolzens erfolgen. Weiterhin ist die Zahnstange 19 an einem Befestigungspunkt 33 verschwenkbar mit der Spülgutaufnahme 11 verbunden. Der Befestigungspunkt 33 ist vorzugsweise umfänglich an der Zahnstange 19 positioniert. An dem Befestigungspunkt 33 kann die Zahnstange 19 mit der Spülgutaufnahme 11 beispielsweise vernietet, verschraubt oder verbolzt sein.

Weiterhin weist die Hebevorrichtung 13 einen Schwenkarm 22 auf. Der Schwenkarm 22 ist an einer Seitenwand 9, 10 des Spülbehälters 2 verschwenkbar befestigt. Ein Befestigungselement 23 des Schwenkarms ist vorzugsweise bezüglich des Bodens 6 des Spülbehälters 2 auf einer gleichen Höhe angeordnet wie der Mittelpunkt 32 der Zahnstange 19. Das Befestigungselement 23 kann beispielsweise ein Niet sein. Mit einem dem Befestigungselement 23 angewandten Endabschnitt ist der Schwenkarm 22 verschwenkbar an der unteren Spülgutaufnahme 11 befestigt.

Ferner kann an der Spülgutaufnahme 11 optional eine Schieneneinrichtung 31 vorgesehen sein. Mit Hilfe der Schieneneinrichtung 31 ist die Spülgutaufnahme 11 in dem in der Fig. 2 gezeigten angehobenen Zustand noch weiter aus dem Spülbehälter 2 heraus verlagerbar.

Die Hebevorrichtung 13 kann eine Sensoreinrichtung 24 zum Erfassen einer manuellen Betätigungskraft aufweisen. Die manuelle Betätigungskraft wird von dem Benutzer auf den Handgriff 30 aufgebracht. Die Sensoreinrichtung 24 kann integraler Bestandteil der Antriebseinrichtung 14 sein. Alternativ kann die Sensoreinrichtung 24 integraler Bestandteil der Steuereinrichtung 15 sein. Die Sensoreinrichtung 24 weist vorzugsweise einen Drehmomentsensor 25 auf. Der Drehmomentsensor 25 ist auf oder an der Abtriebswelle 21 der Antriebseinrichtung 14, insbesondere des Servomotors 16, angeordnet. Die Steuereinrichtung 15 bestimmt aus einem Signal des Drehmomentsensors 25 die manuelle Betätigungskraft.

Die Funktion der Hebevorrichtung 13 wird im Folgenden erläutert. Zum Herausverlagern der Spülgutaufnahme 11 aus dem Spülbehälter 2 ergreift ein Benutzer den Handgriff 30 der Spülgutaufnahme 11 und verlagert diese aus dem Spülbehälter 2 heraus. Beim Herausverlagern der Spülgutaufnahme 11 aus dem Spülbehälter 2, wie in der Fig. 1 mittels Pfeilen 26 gezeigt, steuert die Steuereinrichtung 15 die Antriebseinrichtung 14 in Abhängigkeit von der manuellen Betätigungskraft an. Das heißt je höher die vom Benutzer aufgebrachte manuelle Betätigungskraft, desto höher ist die von der Antriebseinrichtung 14 erzeugte Unterstützungskraft. Insbesondere ist die Unterstützungskraft proportional zu der manuellen Betätigungskraft.

Sobald auf die Spülgutaufnahme 11 keine manuelle Betätigungskraft mehr aufgebracht wird, schaltet die Steuereinrichtung 15 die Antriebseinrichtung 14 ab, so dass die Spülgutaufnahme 11 in ihrer aktuellen oder letzten Position verbleibt. Insbesondere kann die Antriebseinrichtung 14 von der Steuereinrichtung 15 so angesteuert werden, dass die Spülgutaufnahme 11 von der Antriebseinrichtung 14 in der letzten Position gehalten wird, in der eine manuelle Betätigungskraft auf die Spülgutaufnahme 11 aufgebracht wurde. Weiterhin kann die Antriebseinrichtung 14 in der aktuellen Position verriegelbar sein. Hierzu kann die Antriebseinrichtung 14 ein Verriegelungselement aufweisen.

Die Fig. 4 zeigt das wasserführende Haushaltsgerät 1 mit einer weiteren Ausführungsform der Hebevorrichtung 13. Die Hebevorrichtung 13 gemäß der Fig. 4 unterscheidet sich von der Hebevorrichtung 13 gemäß der Fig. 1 bis Fig. 3 dadurch, dass anstelle des Schwenkarms 22 und der Zahnstange 19 zwei voneinander beabstandet angeordnete Schwenkarme 27, 28 vorgesehen sind. In der Fig. 4 ist die Spülgutaufnahme 11 sowohl in ihrer in den Spülbehälter 2 hineinverlagerten als auch in ihrer aus dem Spülbehälter 2 herausverlagerten Position gezeigt. Jeder Schwenkarm 27, 28 ist mit einem jeweiligen Endabschnitt 34, 35 verschwenkbar an der Spülgutaufnahme 11 angebracht. Die Endabschnitte 34, 35 sind beabstandet voneinander an der Spülgutaufnahme 11 befestigt. Die Schwenkarme 27, 28 sind so angeordnet, dass sie in Richtung der Rückwand 8 des Spülbehälters 2 geneigt sind. Der Schwenkarm 27 ist mit einem dem Endabschnitt 34 abgewandten Endabschnitt 36 beweglich an der Seitenwand 9, 10 befestigt. Der Endabschnitt 36 kann mit der Seitenwand 9, 10 verschwenkbar vernietet oder verschraubt sein. Der Schwenkarm 28 ist an einem dem Endabschnitt 35 abgewandten Endabschnitt 37 mit der Abtriebswelle 21 der Antriebseinrichtung 14 fest verbunden. Die Funktionalität der Hebevorrichtung 13 gemäß der Fig. 4 entspricht der Funktionalität der Hebevorrichtung 13 gemäß der Fig. 1 bis Fig. 3.

Die Fig. 5 zeigt das wasserführende Haushaltsgerät 1 mit einer weiteren Ausführungsform der Hebevorrichtung 13. Die Hebevorrichtung 13 gemäß der Fig. 5 unterscheidet sich von der Hebevorrichtung 13 gemäß der Fig. 4 dadurch, dass an der Spülgutaufnahme 11 eine Schieneneinrichtung 29 vorgesehen ist. In der Spülgutaufnahme 11 ist Spülgut 38, wie beispielsweise Teller, angeordnet. Die Schwenkarme 27, 28 sind mit ihren Endabschnitten 34, 35 voneinander beabstandet und verschwenkbar an der Schieneneinrichtung 29 befestigt. Der Schwenkarm 27 ist ferner mit seinem Endabschnitt 36 verschwenkbar an der Seitenwand 9, 10 des Spülbehälters 2 angebracht. Der Schwenkarm 28 ist mit seinem Endabschnitt 37 drehfest mit der Abtriebswelle 21 der Antriebseinrichtung 14 wirkverbunden.

Zum Herausverlagern der Spülgutaufnahme 11 aus dem Spülbehälter 2 wird diese zunächst entlang der Schieneneinrichtung 29 relativ zu den Schwenkarmen 27, 28 bewegt. Beim weiteren Herausverlagern der Spülgutaufnahme 11 aus dem Spülbehälter 2 unterstützt die Hebevorrichtung 13 wie zuvor erläutert die Bewegung der Spülgutaufnahme 11 mit der Unterstützungskraft. Hierdurch ist es insbesondere möglich, die untere Spülgutaufnahme 11 um die über dieser angeordnete obere Spülgutaufnahme 12 herum zu führen. Im aus dem Spülbehälter herausverlagerten Zustand der unteren Spülgutaufnahme 11 ist diese insbesondere auf gleicher Höhe wie und vor der oberen Spülgutaufnahme 12 angeordnet. Hierdurch ist eine besonders einfache und komfortable Beladung der Spülgutaufnahme 11 möglich.

Die Fig. 6 zeigt das wasserführende Haushaltsgerät 1 mit einer weiteren Ausführungsform der Hebevorrichtung 13. Die Ausführungsform der Hebevorrichtung 13 gemäß der Fig. 6 unterscheidet sich von der Ausführungsform der Hebevorrichtung 13 gemäß der Fig. 4 lediglich dadurch, dass die Schwenkarme 27, 28 stärker in Richtung der Rückwand 8 des Spülbehälters 2 geneigt sind. Hierdurch kann die Spülgutaufnahme 11 noch weiter nach oben verlagert werden, wodurch die Spülgutaufnahme 11 einfacher und schneller zu beladen ist.

Obwohl die vorliegende Erfindung anhand von Ausführungsbeispielen beschrieben wurde, ist sie vielfältig modifizierbar.

### Bezugszeichenliste

- 1: Haushaltsgerät
- 2: Spülbehälter
- 3: Tür
- 4: Spülkammer
- 5: Gehäuse
- 6: Boden
- 7: Decke
- 8: Rückwand
- 9: Seitenwand
- 10: Seitenwand
- 11: Spülgutaufnahme
- 12: Spülgutaufnahme
- 13: Hebevorrichtung
- 14: Antriebseinrichtung
- 15: Steuereinrichtung
- 16: Servomotor
- 17: Steuerleitung
- 18: Seitenwand
- 19: Zahnstange
- 20: Ritzel
- 21: Abtriebswelle
- 22: Schwenkarm
- 23: Befestigungselement
- 24: Sensoreinrichtung
- 25: Drehmomentsensor
- 26: Pfeil
- 27: Schwenkarm
- 28: Schwenkarm
- 29: Schieneneinrichtung
- 30: Handgriff
- 31: Schieneneinrichtung
- 32: Mittelpunkt
- 33: Befestigungspunkt
- 34: Endabschnitt
- 35: Endabschnitt
- 36: Endabschnitt
- 37: Endabschnitt
- 38: Spülgut

## Patentansprüche

1. Hebevorrichtung (13) für eine Spülgutaufnahme (11) eines wasserführenden Haushaltsgeräts (1), wobei die Spülgutaufnahme (11) wahlweise in einen Spülbehälter (2) des wasserführenden Haushaltsgeräts (1) hinein oder aus diesem heraus verlagerbar ist, wobei die Hebevorrichtung (13) dazu eingerichtet ist, die Spülgutaufnahme (11) beim Herausverlagern aus dem Spülbehälter (2) anzuheben und beim Hineinverlagern in den Spülbehälter (2) abzusenken, und wobei die Hebevorrichtung (13) eine Antriebseinrichtung (14) und eine Steuereinrichtung (15) aufweist, **dadurch gekennzeichnet, dass** die Steuereinrichtung (15) dazu eingerichtet ist, die Antriebseinrichtung (14) bei einem manuellen Verlagern der Spülgutaufnahme (11) derart anzusteuern, dass die Antriebseinrichtung (14) das manuelle Verlagern der Spülgutaufnahme (11) mit einer Unterstützungskraft unterstützt.

2. Hebevorrichtung (13) nach Anspruch 1, **dadurch gekennzeichnet, dass** die Steuereinrichtung (15) dazu eingerichtet ist, die Antriebseinrichtung (14) bei dem manuellen Verlagern der Spülgutaufnahme (11) in Abhängigkeit von einer manuellen Betätigungskraft anzusteuern.

3. Hebevorrichtung (13) nach Anspruch 2, **gekennzeichnet durch** eine Sensoreinrichtung (24) zum Erfassen der manuellen Betätigungskraft.

4. Hebevorrichtung (13) nach Anspruch 3, **dadurch gekennzeichnet, dass** die Sensoreinrichtung (24) einen Drehmomentsensor (25) aufweist.

5. Hebevorrichtung (13) nach Anspruch **4, dadurch gekennzeichnet, dass** der Drehmomentsensor (25) auf oder an einer Abtriebswelle (21) der Antriebseinrichtung (14) angeordnet ist.

6. Hebevorrichtung (13) nach einem der Ansprüche 2 bis 5, **dadurch gekennzeichnet, dass** die Steuereinrichtung (15) dazu eingerichtet ist, die Antriebseinrichtung (14) derart anzusteuern, dass die Spülgutaufnahme (11) bei einem Wegfall der manuellen Betätigungskraft in ihrer aktuellen Position verbleibt.

7. Hebevorrichtung (13) nach Anspruch 6, **dadurch gekennzeichnet, dass** Antriebseinrichtung (14) in der aktuellen Position verriegelbar ist.

8. Hebevorrichtung (13) nach einem der vorhergehenden Ansprüche, **dadurch gekennzeichnet, dass** die Antriebseinrichtung (14) einen Servomotor (16) aufweist.

9. Hebevorrichtung (13) nach Anspruch 8, **dadurch gekennzeichnet, dass** der Servomotor (16) in oder an einer Seitenwand (18) des wasserführenden Haushaltsgeräts (1) angeordnet ist.

10. Hebevorrichtung (13) nach einem der vorhergehenden **Ansprüche, dadurch gekennzeichnet, dass** die Hebevorrichtung (13) einen Schwenkarm (27, 28) zum Verlagern der Spülgutaufnahme (11) aufweist und dass der Schwenkarm (27, 28) an dem Spülbehälter (2) des wasserführenden Haushaltsgeräts (1) und an der Spülgutaufnahmen (11) verschwenkbar befestigt ist.

11. Hebevorrichtung (13) nach Anspruch 10, **gekennzeichnet durch** zwei voneinander beabstandet angeordnete Schwenkarme (27, 28).

12. Hebevorrichtung (13) nach Anspruch 10 oder 11, **gekennzeichnet durch** eine Schieneneinrichtung (29), entlang der der Schwenkarm (27, 28) geführt ist.

13. Hebevorrichtung (13) nach einem der Ansprüche 1 bis 9, **dadurch gekennzeichnet, dass** die Hebevorrichtung (13) eine mit der Spülgutaufnahme (11) wirkverbundene Zahnstange (19) und ein sich mit der Zahnstange (19) in Eingriff befindendes Ritzel (20) aufweist und dass das Ritzel (20) mit der Antriebseinrichtung (14) wirkverbunden ist.

14. Hebevorrichtung (13) nach Anspruch 13, **dadurch gekennzeichnet, dass** die Zahnstange (19) bogenförmig gekrümmt ist.

15. Wasserführendes Haushaltsgerät (1) mit einer Hebevorrichtung (13) nach einem der Ansprüche 1 bis 14.

## Claims

1. Lifting device (13) for a holder (11) for items to be washed of a water-bearing domestic appliance (1), wherein the holder (11) for items to be washed can be moved selectively into a washing container (2) of the water-bearing domestic appliance (1) or out of said washing container (2), wherein the lifting device (13) is configured to raise the holder (11) for items to be washed when the holder (11) is moved out of the washing container (2) and to lower the holder (11) for items to be washed when the holder (11) is moved into the washing container (2), and wherein the lifting device (13) has a driving apparatus (14) and a control apparatus (15), **characterised in that** the control apparatus (15) is configured to actuate the driving apparatus (14) in such a way during a manual movement of the holder (11) for items to be washed that the driving apparatus (14) assists the manual movement of the holder (11) for items to be washed by means of a supporting force.

2. Lifting device (13) according to claim 1, **characterised in that** the control apparatus (15) is configured to actuate the driving apparatus (14) during a manual movement of the holder (11) for items to be washed as a function of a manual operating force.

3. Lifting device (13) according to claim 2, **characterised by** a sensor apparatus (24) for detecting the manual operating force.

4. Lifting device (13) according to claim 3, **characterised in that** the sensor apparatus (24) has a torque sensor (25).

5. Lifting device (13) according to claim 4, **characterised in that** the torque sensor (25) is arranged on or at an output shaft (21) of the driving apparatus (14).

6. Lifting device (13) according to one of claims 2 to 5, **characterised in that** the control apparatus (15) is configured to actuate the driving apparatus (14) in such a way that the holder (11) for items to be washed remains in its current position when the manual operating force is removed.

7. Lifting device (13) according to claim 6, **characterised in that** the driving apparatus (14) can be locked in the current position.

8. Lifting device (13) according to one of the preceding claims, **characterised in that** the driving apparatus (14) has a servo motor (16).

9. Lifting device (13) according to claim 8, **characterised in that** the servo motor (16) is arranged in or on a side wall (18) of the water-bearing domestic appliance (1).

10. Lifting device (13) according to one of the preceding claims, **characterised in that** the lifting device (13) has a swivel arm (27, 28) for moving the holder (11) for items to be washed and **in that** the swivel arm (27, 28) is pivotably attached to the washing container (2) of the water-bearing domestic appliance (1) and to the holder (11) for items to be washed.

11. Lifting device (13) according to claim 10, **characterised by** two swivel arms (27, 28) arranged spaced apart at a distance from one another.

12. Lifting device (13) according to claim 10 or 11, **characterised by** a rail apparatus (29) along which the swivel arm (27, 28) is guided.

13. Lifting device (13) according to one of claims 1 to 9, **characterised in that** the lifting device (13) has a toothed rack (19) that is operatively connected to the holder (11) for items to be washed and a pinion gear (20) that is located in engagement with the toothed rack (19) and **in that** the pinion gear (20) is operatively connected to the driving apparatus (14).

14. Lifting device (13) according to claim 13, **characterised in that** the toothed rack (19) is curved in an arcuate shape.

15. Water-bearing domestic appliance (1) having a lifting device (13) according to one of claims 1 to 14.

## Revendications

1. Dispositif de levage (13) pour un réceptacle d'articles à laver (11) d'un appareil ménager à circulation d'eau (1), le réceptacle d'articles à laver (11) pouvant être au choix placé dans une cuve de lavage (2) de l'appareil ménager à circulation d'eau (1) ou en être retiré, le dispositif de levage (13) étant adapté pour soulever le réceptacle d'articles à laver (11) lors du retrait de la cuve de lavage (2) et l'abaisser lors de l'introduction dans la cuve de lavage (2), et le dispositif de levage (13) comportant un moyen d'entraînement (14) et un moyen de commande (15), **caractérisé en ce que** le moyen de commande (15) est adapté pour commander le moyen d'entraînement (14) lors d'un déplacement manuel du réceptacle d'articles à laver (11) de telle sorte que le moyen d'entraînement (14) assiste le déplacement manuel du réceptacle d'articles à laver (11) avec une force d'assistance.

2. Dispositif de levage (13) selon la revendication 1, **caractérisé en ce que** le moyen de commande (15) est adapté pour commander le moyen d'entraînement (14) lors du déplacement du réceptacle d'articles à laver (11) en fonction d'une force d'actionnement manuelle.

3. Dispositif de levage (13) selon la revendication 2, **caractérisé par** un dispositif capteur (24) servant à détecter la force d'actionnement manuelle.

4. Dispositif de levage (13) selon la revendication 3, **caractérisé en ce que** le dispositif capteur (24) comporte un capteur de couple (25).

5. Dispositif de levage (13) selon la revendication 4, **caractérisé en ce que** le capteur de couple (25) est disposé sur ou contre un arbre de sortie (21) du moyen d'entraînement (14).

6. Dispositif de levage (13) selon l'une des revendications 2 à 5, **caractérisé en ce que** le moyen de commande (15) est adapté pour commander le moyen d'entraînement (14) de telle sorte qu'en l'absence de la force d'actionnement manuelle, le réceptacle d'articles à laver (11) reste dans sa position actuelle.

7. Dispositif de levage (13) selon la revendication 6, **caractérisé en ce que** le moyen d'entraînement (14) peut être bloqué dans la position actuelle.

8. Dispositif de levage (13) selon l'une des revendications précédentes, **caractérisé en ce que** le moyen d'entraînement (14) comporte un servomoteur (16).

9. Dispositif de levage (13) selon la revendication 8, **caractérisé en ce que** le servomoteur (16) est monté dans ou sur une paroi latérale (18) de l'appareil ménager à circulation d'eau (1).

10. Dispositif de levage (13) selon l'une des revendications précédentes, **caractérisé en ce que** le dispositif de levage (13) comporte un bras pivotant (27, 28) servant à déplacer le réceptacle d'articles à laver (11) et **en ce que** le bras pivotant (27, 28) est fixé à pivotement sur la cuve de lavage (2) de l'appareil ménager à circulation d'eau (1) et sur le réceptacle d'articles à laver (11).

11. Dispositif de levage (13) selon la revendication 10, **caractérisé par** deux bras pivotants (27, 28) disposés à distance l'un de l'autre.

12. Dispositif de levage (13) selon la revendication 10 ou 11, **caractérisé par** un dispositif à rail (29) le long duquel le bras pivotant (27, 28) est guidé.

13. Dispositif de levage (13) selon l'une des revendications 1 à 9, **caractérisé en ce que** le dispositif de levage (13) comporte une crémaillère (19) en liaison fonctionnelle avec le réceptacle d'articles à laver (11) et un pignon (20) en prise avec la crémaillère (19) et **en ce que** le pignon (20) est en liaison fonctionnelle avec le moyen d'entrainement (14).

14. Dispositif de levage (13) selon la revendication 13, **caractérisé en ce que** la crémaillère (19) est courbée en forme d'arc.

15. Appareil ménager à circulation d'eau (1) équipé d'un dispositif de levage (13) selon l'une des revendications 1 à 14.
